# EUROPÄISCHE PATENTSCHRIFT

(11) **EP 0 787 416 B1**
(45) Veröffentlichungstag und Bekanntmachung des Hinweises auf die Patenterteilung: **18.03.1998**
(21) Anmeldenummer: 95935930.8
(22) Anmeldetag: 11.10.1995
(51) Int. Cl.: H04S 7/00, H04S 1/00

(54) **VERFAHREN ZUR MESSUNG DER ERHALTUNG STEREOPHONER AUDIOSIGNALE UND VERFAHREN ZUR ERKENNUNG GEMEINSAM CODIERTER STEREOPHONER AUDIOSIGNALE**
PROCESS FOR MEASURING THE FIDELITY OF STEREOPHONIC AUDIO SIGNALS AND PROCESS FOR RECOGNISING STEREOPHONIC AUDIO SIGNALS CODED TOGETHER
PROCEDE DE MESURE DE LA FIDELITE DE SIGNAUX AUDIO STEREOPHONIQUES ET PROCEDE DE RECONNAISSANCE DE SIGNAUX AUDIO STEREOPHONIQUES CODES ENSEMBLE

(30) Priorität: 18.10.1994 DE 4437287
(43) Veröffentlichungstag der Anmeldung: 06.08.1997
(73) Patentinhaber: FRAUNHOFER-GESELLSCHAFT ZUR FÖRDERUNG DER ANGEWANDTEN FORSCHUNG E.V., 80636 München (DE)
(72) Erfinder: KEYHL, Michael, D-90425 Nürnberg (DE); HERRE, Jürgen, D-91054 Buckenhof (DE); SCHMIDMER, Christian, D-90768 Fürth (DE); BRANDENBURG, Karlheinz, D-91054 Erlangen (DE); SEITZER, Dieter, D-91054 Erlangen (DE)
(74) Vertreter: Schoppe, Fritz, Dipl.-Ing.
(86) Internationale Anmeldenummer: EP9504008
(87) Internationale Veröffentlichungsnummer: WO9612384

(56) Entgegenhaltungen:
- EP-A- 0 559 383
- WO-A-89/08357
- DE-A- 4 217 276

## Beschreibung

Gemäß einem ersten Aspekt befaßt sich die vorliegende Anmeldung mit einem Verfahren zur Messung der Erhaltung stereophoner Audiosignale bei Anwendung einer Verarbeitungstechnik bzw. Codierungstechnik auf stereophone Signale.

Gemäß einem weiteren Aspekt befaßt sich die vorliegende Erfindung mit einem Verfahren zur Erkennung gemeinsam verarbeiteter bzw. codierter stereophoner Audiosignale.

Zum Zwecke der Datenreduktion werden im Falle von sehr hohen Kompressionsfaktoren zunehmend Techniken zur gemeinsamen Stereocodierung stereophoner Audiosignale eingesetzt. Eine bekannte derartige Codierungstechnik ist die sogenannte "Intensity-Stereo-Technik". Bei Anwendung der Intensity-Stereo-Technik kann es zu hörbaren Verzerrungen im Stereoklangbild kommen. Daher ist es von Interesse, eine meßtechnische Erfassung solcher Verzerrungen zu ermöglichen. Ferner ist es von Interesse, anhand eines codierten und sodann decodierten Signales nachzuvollziehen, ob dieses durch Verwendung einer gemeinsamen Stereocodierungstechnik codiert worden ist.

Aus der älteren, nicht vorveröffentlichten deutschen Patentanmeldung P 43 31 376.0-31 ist bereits ein Verfahren zum Bestimmen der zu wählenden Codierungsart für die Codierung von wenigstens zwei Signalen bekannt, bei dem eine Transformation von Signalen in den Frequenzbereich durchgeführt und ausgehend von Spektralwerten ein Ähnlichkeitsmaß ermittelt wird, aufgrund dessen die zu wählende Codierungsart festgelegt wird. Hierbei wird eines der Signale in einer Codierungsart, die im Falle der Feststellung eines hohen Ähnlichkeitsmaßes verwendet wird und beispielsweise die Intensity-Stereo-Codierung ist, zur Erzeugung eines Codierungsfehler-behafteten Signales zunächst codiert und dann decodiert. Sowohl dieses Signal als auch das ursprüngliche, nicht mit dem Codierungsfehler behaftete Signal werden in den Frequenzbereich transformiert. Spektralwerte der jeweils einander entsprechenden Kanäle, also beispielsweise des linken oder beispielsweise des rechten Kanales im Falle eines Zweikanal-Stereo-Signals von miteinander übereinstimmenden Teilbändern sowohl des transformierten Codierungsfehler-behafteten Signales wie auch des transformierten Codierungsfehler-freien Signales werden unter Verwendung einer Mithörschwelle miteinander verglichen, wobei die Mithörschwelle durch psychoakustische Berechnungen ermittelt ist. Dieser Vergleich der Spektralwerte der jeweils übereinstimmenden Kanäle bildet die Grundlage für die Bestimmung eines Ähnlichkeitsmaßes, aufgrund dessen die zu wählende Codierungsart festgelegt wird.

Ein bekanntes Meßverfahren zur gehörbezogenen Bewertung von Verzerrungen im Stereoklangbild ist das sogenannte NMR-Verfahren, das aus folgender Vorveröffentlichung bekannt ist: K. Brandenburg, T. Sporer: "'NMR'and'masking flag': Evaluation of Quality using Perceptual Criteria", Proc. of the 11th International AES Conference on Audio Test and Measurement, Portland 1992 Seiten 169 - 179. Mit einem derartigen Verfahren ist die Erfassung des stereophonen Klangbildes jedoch nicht möglich.

Ferner ist es mit den oben geschilderten bekannten Verfahren nicht möglich, festzustellen, ob es sich bei der angewendeten Codierungstechnik um eine gemeinsame Stereocodierung handelt.

Aus der WO-A-8908357 ist ein Verfahren zur quantitativen Echtzeit-Erfassung der Hörbarkeit von Störungen bei der Codierung von Audiosignalen bekannt, bei dem ein zu vergleichendes, verarbeitetes Audiosignal, das beispielsweise durch Codierung und anschließende Decodierung gewonnen ist, mit dem Originalsignal korreliert wird, um die Signalverzögerung eines das Signal verarbeitenden Systems festzulegen, woraufhin die Differenz der zu vergleichenden Signale unter Berücksichtigung der ermittelten Signalverzögerungszeit im Zeitbereich gebildet wird. Sodann wird die spektrale Zusammensetzung sowohl des Originalsignals als auch des Differenzsignals gebildet. Aus der spektralen Zusammensetzung des Originalsignals wird die Mithörschwelle des menschlichen Ohrs ermittelt und mit der spektralen Zusammensetzung des Differenzsignals verglichen. Die die Mithörschwelle übersteigenden Spektralbereiche des Differenzsignals dienen zur quantitativen Erfassung der Hörbarkeit von Störungen in der Signalverarbeitung.

Ausgehend von diesem Stand der Technik liegt der vorliegenden Erfindung daher die Aufgabe zugrunde, ein Verfahren zur Messung der Erhaltung stereophoner Audiosignaleigenschaften bei Anwendung einer Codierungstechnik auf stereophone Signale zu schaffen.

Diese Aufgabe wird durch ein Verfahren nach Anspruch 1 gelöst.

Ferner liegt der vorliegenden Erfindung die Aufgabe zugrunde, ein Verfahren zur Erkennung gemeinsam codierter stereophoner Audiosignale anzugeben.

Diese Aufgabe wird durch ein Verfahren gemäß Anspruch 10 gelöst.

Weiterbildungen dieser Verfahren sind in den abhängigen Ansprüchen angegeben.

Bevorzugte Ausführungsbeispiele der erfindungsgemäßen Verfahren werden nachfolgend unter Bezugnahme auf die beiliegende Zeichnung näher erläutert. Es zeigt:
- Die einzige Figur: ein Blockdiagramm einer Schaltung zum Durchführen der erfindungsgemäßen Verfahren.

Das nunmehr zu beschreibende Verfahren nach dem ersten Erfindungsaspekt dient zur Messung der Erhaltung stereophoner Audiosignaleigenschaften bei Anwendung einer Codierungstechnik auf stereophone Signale und dient insbesondere zur Messung der Erhaltung von psychoakustischen Kenngrößen, die im Falle der Anwendung einer gemeinsamen Stereocodierungstechnik für ein ungestörtes Stereoklangbild wichtig sind.

Ein zu testendes Signal X' mit den Kanälen L' und R' wird aufgrund eines stereophonen Signales X mit den Kanälen L und R durch Codierung und anschließende Decodierung gebildet. Bei dem bevorzugten Ausführungsbeispiel wird eine gemeinsame Stereocodierungstechnik, vorzugsweise die Intensity-Stereo-Codierungstechnik, angewendet. Das zu testende Signal X' und das Referenzsignal X werden in verzögerungskompensierter Form Eingängen von Abbildungsschaltungen 1 zugeführt, welche eine Zeit/Frequenz-Abbildung des zu testenden Signales X' und des Referenzsignales X durchführen. Derartige Abbildungsschaltungen 1 sind an sich im Stand der Technik bekannt und können durch eine Filterbank oder durch eine Transformationsschaltung mit anschließender Gruppierung der Ausgangswerte implementiert sein. Bei der bevorzugten Anwendung der FFT (der schnellen Fourier-Transformation) sind die Ausgangsgrößen der Abbildungsschaltungen 1 die jeweiligen spektralen Daten für die jeweiligen Teilbänder.

In einem Funktionsblock 2a werden für jedes Teilband i des Referenzsignales X jeweils ausgehend von den spektralen Daten des rechten und des linken Kanales R, L des Referenzsignals Signalgrößen Gi gebildet. In einem entsprechenden Funktionsblock 2b werden für jedes Teilband i des zu testenden Signales X' jeweils ausgehend von den spektralen Daten des linken bzw. rechten Kanals L', R' Signalkenngrößen Gi' gebildet. In einem Auswertungsblock 3, dem die Signalkenngrößen Gi', Gi zugeführt werden, werden jeweils die zu demselben Teilband i gehörenden Signalkenngrößen Gi, Gi' miteinander verglichen. Aus diesem Vergleich wird, wie nachfolgend im einzelnen verdeutlicht wird, auf die Erhaltung der stereophonen Audiosignaleigenschaften oder die Störung des Stereoklangbildes bei der verwendeten Codierungstechnik geschlossen.

Die Größe der Teilbänder, die durch die Abbildungsschaltungen 1 festgelegt werden, wird vorzugsweise gemäß der Frequenzauflösung des menschlichen Hörsystemes bzw. gemäß der sogenannten "Bark"-Skala gewählt.

Für die Zwecke des erfindungsgemäßen Verfahrens ist die Verwendung unterschiedlicher Signalkenngrößen denkbar, zu denen die nachfolgend erläuterten Spezialfälle der Verwendung der Korrelationskoeffizienten und der Pegeldifferenzen zählen. Jegliche Art der Signalkenngröße kommt in Betracht, soweit diese für jedes Teilband des Referenzsignales jeweils ausgehend von den spektralen Daten der einzelnen Kanäle des Referenzsignales einerseits und für jedes Teilband des zu testenden Signales jeweils ausgehend von den spektralen Daten der Kanäle des zu testenden Signales andererseits gebildet werden.

Bei dem bevorzugten Ausführungsbeispiel umfassen die Signalkenngrößen Gi, Gi' den Korrelationskoeffizienten kᵢ, der die Korrelation der spektralen Daten der einzelnen Kanäle für die jeweiligen Teilbänder i einerseits im Falle des zu testenden Signales X' und andererseits im Falle des Referenzsignales X angibt.

In dem Spezialfall der Verwendung eines stereophonen Signales mit 2 Kanälen l, r ist der Korrelationskoeffizient kᵢ für jedes Teilband i durch folgende Gleichung gegeben:

In der Gleichung für die Berechnung des Korrelationskoeffizientens kᵢ und in der Gleichung für die Berechnung der Pegeldifferenz dLᵢ bezeichnen l_{i;j} und r_{i;j} den j-ten zeitlichen Spektralwert des i-ten Teilbandes im linken bzw. rechten Kanal.

Ferner umfassen die Signalkenngrößen Gi, Gi' die Pegeldifferenzen dLᵢ, also die Differenzen der Pegel der spektralen Daten des linken und rechten Kanales für die jeweiligen Teilbänder i sowohl für das Referenzsignal X als auch für das zu testende Signal X'. Die Pegeldifferenzen werden gemäß folgender Gleichung ermittelt:

Die obigen Formeln für die Korrelationskoeffizienten und die Pegeldifferenzen gelten für den Fall der Implementierung der Abbildungsschaltungen 1 als Filterbank.

Der Auswertungsblock 3 bewertet die Erhaltung der stereophonen Audiosignaleigenschaften durch Vergleichen der zu demselben Teilband i gehörigen Signalkenngrößen. Ergeben sich Abweichungen der Pegeldifferenzen dL$\frac{\text{'}}{\text{i}}$, dLᵢ, zwischen dem zu testenden Signal X' und dem Referenzsignal X, so kann hieraus auf eine Beeinträchtigung der Ortsabbildung im Testsignal oder eine Störung des Stereoklangbildes durch das verwendete Codierungsverfahren geschlossen werden.

Wenn der Korrelationskoeffizient kᵢ, des zu testenden Signales X' für ein betrachtetes Teilband i wesentlich höher ist als der entsprechende Korrelationskoeffizient kᵢ für dasselbe Teilband des Referenzsignales X, so kann hieraus auf den Einsatz einer gemeinsamen Stereocodierungstechnik, insbesondere der Intensity-Stereo-Codierung geschlossen werden.

## Patentansprüche

1. Verfahren zur Messung der Erhaltung stereophoner Audiosignaleigenschaften bei Anwendung einer Verarbeitungstechnik auf stereophone Signale, mit folgenden Schritten:
- Bereitstellen eines stereophonen Signales als Referenzsignal (X);
- Verarbeiten des stereophonen Signales mittels der Verarbeitungstechnik zum Bereitstellen eines von diesem abgeleiteten, zu testenden Signales (X');
- Transformieren des Referenzsignales (X) und des zu testenden Signales (X') in den Frequenzbereich zur Schaffung von für jeweilige Teilbänder repräsentativen spektralen Daten;
- Ermitteln von Signalkenngrößen (Gi) für jedes Teilband des Referenzsignales (X) jeweils ausgehend von den spektralen Daten der Kanäle (L, R) des Referenzsignales (X);
- Ermitteln von Signalkenngrößen (Gi') für jedes Teilband des zu testenden Signales (X') jeweils ausgehend von den spektralen Daten der Kanäle (L', R') des zu testenden Signales (X'); und
- Vergleichen der zu demselben Teilband (i) gehörigen Signalkenngrößen (Gi; Gi') miteinander zur Bewertung der Erhaltung der stereophonen Audiosignaleigenschaften bei dieser Verarbeitungstechnik.

2. Verfahren nach Anspruch 1, bei dem der Schritt des Verarbeitens des stereophonen Signales mittels der Verarbeitungstechnik zum Bereitstellen eines von diesem abgeleiteten, zu testenden Signales (X') folgenden Schritt umfaßt:
- Codierung und anschließende Decodierung des stereophonen Signales mittels der Codierungstechnik zum Bereitstellen des zu testenden Signales (X').

3. Verfahren nach Anspruch 1 oder 2, bei dem die Signalkenngröße Korrelationskoeffizienten (kᵢ) für die jeweiligen Teilbänder (i) umfaßt.

4. Verfahren nach Anspruch 3, bei dem das stereophone Signal zwei Kanäle (L, R) hat, und
bei dem die Korrelationskoeffizienten (kᵢ) für jedes Teilband (i) durch folgende Gleichung gegeben sind: wobei l_{i;j} und r_{i;j} den j-ten zeitlichen Spektralwert des i-ten Teilbandes im linken bzw. rechten Kanal (L, R) bezeichnen.

5. Verfahren nach einem der Ansprüche 1 bis 4, bei dem die Signalkenngröße Pegeldifferenzen (dLᵢ) für die jeweiligen Teilbänder (i) umfaßt.

6. Verfahren nach Anspruch 5, bei dem das stereophone Signal zwei Kanäle (L, R) hat, und
bei dem die Pegeldifferenzen (dLᵢ) für jedes Teilband (i) durch folgende Gleichung gegeben sind: wobei l_{i;j} und r_{i;j} den j-ten zeitlichen Spektralwert des i-ten Teilbandes im linken bzw. rechten Kanal (L, R) bezeichnen.

7. Verfahren nach einem der Ansprüche 1 bis 6, bei dem die Codierungstechnik eine gemeinsame Stereocodierungstechnik ist.

8. Verfahren nach Anspruch 7, bei dem die Codierungstechnik die Intensity-Stereo-Codierungstechnik ist.

9. Verfahren nach einem der Ansprüche 1 bis 8, bei dem die Größen der Teilbänder gemäß der Frequenzauflösung des menschlichen Hörsystemes gewählt sind.

10. Verfahren zur Erkennung gemeinsam verarbeiteter stereophoner Audiosignale, mit folgenden Schritten:
- Bereitstellen eines stereophonen Signales als Referenzsignal (X);
- Verarbeiten des stereophonen Signales mittels der Verarbeitungstechnik zum Bereitstellen eines von diesem abgeleiteten, zu testenden Signales (X');
- Transformieren des Referenzsignales (X) und des zu testenden Signales (X') in den Frequenzbereich zur Schaffung von für jeweilige Teilbänder repräsentativen spektralen Daten;
- Ermitteln von Korrelationskoeffizienten (kᵢ) für jedes Teilband des Referenzsignales (X) jeweils ausgehend von den spektralen Daten der Kanäle (L, R) des Referenzsignales (X);
- Ermitteln von Korrelationskoeffizienten (Kᵢ,) für jedes Teilband des zu testenden Signales (X') jeweils ausgehend von den spektralen Daten der Kanäle (L', R') des zu testenden Signales (X'); und
- Vergleichen der zu demselben Teilband (i) gehörenden Korrelationskoeffizienten (kᵢ ; k$\frac{\text{'}}{\text{i}}$) miteinander; und
- Erkennen gemeinsam verarbeiteter stereophoner Audiosignale, wenn zumindest einer der Korrelationskoeffizienten (kᵢ,) des zu testenden Signales (X') den Korrelationskoeffizienten (kᵢ) des Referenzsignales (X) für dasselbe Teilband (i) wesentlich übersteigt.

11. Verfahren nach Anspruch 10, bei dem der Schritt des Verarbeitens des stereophonen Signales mittels der Verarbeitungstechnik zum Bereitstellen eines von diesem abgeleiteten, zu testenden Signales (X') folgenden Schritt umfaßt:
- Codierung und anschließende Decodierung des stereophonen Signales mittels der Codierungstechnik zum Bereitstellen des zu testenden Signales (X').

12. Verfahren nach Anspruch 10 oder 11, dadurch gekennzeichnet,
daß gemeinsam codierte stereophone Audiosignale erkannt werden, wenn zumindest einer der Korrelationskoeffizienten (k$\frac{\text{'}}{\text{i}}$) des zu testenden Signales (X') den Korrelationskoeffizienten (kᵢ) des Referenzsignales (X) für dasselbe Teilband (i) um wenigstens 0,25 übersteigt.

13. Verfahren nach Anspruch 10 oder 11, bei dem das stereophone Signal zwei Kanäle (L, R) hat, und
bei dem die Korrelationskoeffizienten (kᵢ) für jedes Teilband (i) durch folgende Gleichung gegeben sind: wobei l_{i;j} und r_{i;j} den j-ten zeitlichen Spektralwert des i-ten Teilbandes im linken bzw. rechten Kanal (L, R) bezeichnen.

## Claims

1. Method for measuring the conservation of stereophonic audio signal properties when using a processing technique on stereophonic signals, with the following steps:
- providing a stereophonic signal as reference signal (X);
- processing the stereophonic signal by means of the processing technique to provide a signal for testing (X') derived from this stereophonic signal;
- transforming the reference signal (X) and the signal for testing (X') into the frequency domain to create representative spectral data for the respective subbands;
- determining signal quantities (Gi) for each subband of the reference signal (X), in each case on the basis of the spectral data of the channels (L, R) of the reference signal (X);
- determining signal quantities (Gi') for each subband of the signal for testing (X'), in each case on the basis of the spectral data of the channels (L', R') of the signal for testing (X'); and
- comparing the signal quantities (Gi; Gi') belonging to the same subband (i) to assess the conservation of the stereophonic audio signal properties for this processing technique.

2. Method according to claim 1, in which the step of processing the stereophonic signal by means of the processing technique to provide a signal for testing (X') derived from this stereophonic signal comprises the following step:
- coding and subsequent decoding of the stereophonic signal by means of the coding technique to provide the signal for testing (X').

3. Method according to claim 1 or 2, in which the signal quantity comprises correlation coefficients (kᵢ) for the respective subbands (i).

4. Method according to claim 3, in which the stereophonic signal has two channels (L, R) and
for which the correlation coefficients (kᵢ) for each subband (i) are given by the following equation: where l_{i;j} and r_{i;j} designate the *j*th temporal spectral value of the *i*th subband in the left or right channel.

5. Method according to one of the claims 1 to 4, in which the signal quantity comprises level differences (dLᵢ) for the respective subbands (i).

6. Method according to claim 5, in which the stereophonic signal has two channels (L, R) and
for which the level differences (dLᵢ) for each subband (i) are given by the following equation: where l_{i;j} and r_{i;j} designate the *j*th temporal spectral value of the *i*th subband in the left or right channel.

7. Method according to one of the claims 1 to 6, in which the coding technique is a joint stereo coding technique.

8. Method according to claim 7, in which the coding technique is the intensity stereo coding technique.

9. Method according to one of the claims 1 to 8, in which the sizes of the subbands are chosen according to the frequency resolution of the human auditory system.

10. Method for identifying jointly processed stereophonic audio signals, with the following steps:
- providing a stereophonic signal as reference signal (X);
- processing the stereophonic signal by means of the processing technique to provide a signal for testing (X') derived from this stereophonic signal;
- transforming the reference signal (X) and the signal for testing (X') into the frequency domain to create representative spectral data for the respective subbands;
- determining correlation coefficients (kᵢ) for each subband of the reference signal (X), in each case on the basis of the spectral data of the channels (L, R) of the reference signal (X);
- determining correlation coefficients (kᵢ') for each subband of the signal for testing (X'), in each case on the basis of the spectral data of the channels (L', R') of the signal for testing (X');
- comparing the correlation coefficients (kᵢ;kᵢ') belonging to the same subband (i); and
- detecting jointly processed stereophonic audio signals if at least one of the correlation coefficients (kᵢ') of the signal for testing (X') greatly exceeds the correlation coefficient (kᵢ) of the reference signal (X) for the same subband (i).

11. Method according to claim 10, in which the step of processing the stereophonic signal by means of the processing technique to provide a signal for testing (X') derived from this stereophonic signal comprises the following step:
- coding and subsequent decoding of the stereophonic signal by means of the coding technique to provide the signal for testing (X').

12. Method according to claim 10 or 11, characterized in that jointly coded stereophonic audio signals are identified if at least one of the correlation coefficients (kᵢ') of the signal for testing (X') exceeds the correlation coefficient (kᵢ) of the reference signal (X) for the same subband (i) by at least 0,25.

13. Method according to claim 9 or 10, in which the stereophonic signal has two channels (L, R) and
for which the correlation coefficients (kᵢ) for each subband (i) are given by the following equation: where lᵢ;ⱼ and rᵢ;ⱼ designate the *j*th temporal spectral value of the *i*th subband in the left or right channel.

## Revendications

1. Procédé de mesure de la fidélité de propriétés de signaux audio stéréophoniques lors de l'application d'une technique de traitement à des signaux stéréophoniques, avec les étapes suivantes consistant à:
- préparer un signal stéréophonique comme signal de référence (X),
- traiter le signal stéréophonique à l'aide de la technique de traitement, pour préparer un signal à tester (X') dérivé de ce dernier,
- transformer le signal de référence (X) et le signal à tester (X') à la plage de fréquence, pour créer des données spectrales représentatives de bandes partielles concernées,
- déterminer des grandeurs de signal caractéristiques (Gi) pour chaque bande partielle du signal de référence (X), chaque fois partant des données spectrales des canaux (L, R) du signal de référence (X),
- déterminer des grandeurs de signal caractéristiques (Gi') pour chaque bande partielle du signal à tester (X'), chaque fois partant des données spectrales des canaux (L', R') du signal à tester (X'), et
- comparer entre elles les grandeurs de signal caractéristiques (Gi; Gi') appartenant à la même bande partielle (i), pour évaluer la fidélité des propriétés de signaux audio stéréophoniques avec cette technique de traitement.

2. Procédé suivant la revendication 1, dans lequel l'étape de traitement du signal stéréophonique à l'aide de la technique de traitement pour préparer un signal à tester (X') dérivé de ce dernier comprend l'étape suivante consistant à:
- coder et successivement décoder le signal stéréophonique à l'aide de la technique de codage pour la préparation du signal à tester (X').

3. Procédé suivant la revendication 1 ou 2, dans lequel la grandeur de signal caractéristique comprend des coefficients de corrélation (kᵢ) pour les bandes partielles (i) concernées.

4. Procédé suivant la revendication 3, dans lequel le signal stéréophonique a deux canaux (L, R), et
dans lequel les coefficients de corrélation (kᵢ) pour chaque bande partielle (i) sont donnés par l'équation suivante: où l_{i;j} et r_{i;j} désignent la j-ième valeur spectrale dans le temps de la i-ième bande partielle dans le canal gauche ou droit (L, R).

5. Procédé suivant l'une des revendications 1 à 4, dans lequel la grandeur de signal caractéristique comprend des différences de niveau (dLᵢ) pour les bandes partielles (i) concernées.

6. Procédé suivant la revendication 5, dans lequel le signal stéréophonique a deux canaux (L, R), et
dans lequel les différences de niveau (dLᵢ) pour chaque bande partielle (i) sont données par l'équation suivante: où l_{i;j} et r_{i;j} désignent la j-ième valeur spectrale dans le temps de la i-ième bande partielle dans le canal gauche ou droit (L, R).

7. Procédé suivant l'une des revendications 1 à 6, dans lequel la technique de codage est une technique de codage stéréo en commun.

8. Procédé suivant la revendication 7, dans lequel la technique de codage est la technique de codage stéréo d'intensité.

9. Procédé suivant l'une des revendications 1 à 8, dans lequel les grandeurs des bandes partielles sont choisies selon la résolution de fréquence du système d'ouïe humain.

10. Procédé de reconnaissance de signaux audio stéréophoniques traités ensemble, avec les étapes suivantes consistant à:
- préparer un signal stéréophonique comme signal de référence (X),
- traiter le signal stéréophonique à l'aide de la technique de traitement, pour préparer un signal à tester (X') dérivé de ce dernier,
- transformer le signal de référence (X) et le signal à tester (X') à la plage de fréquence, pour créer des données spectrales représentatives de bandes partielles concernées,
- déterminer des coefficients de corrélation (kᵢ) pour chaque bande partielle du signal de référence (X), chaque fois partant des données spectrales des canaux (L, R) du signal de référence (X),
- déterminer des coefficients de corrélation (k_{i'}) pour chaque bande partielle du signal à tester (X'), chaque fois partant des données spectrales des canaux (L', R') du signal à tester (X'), et
- comparer entre eux les coefficients de corrélation (kᵢ; k_{i'}) appartenant à la même bande partielle (i),
- reconnaître des signaux audio stéréophoniques traités ensemble, lorsqu'au moins l'un des coefficients de corrélation (k_{i'}) du signal à tester (X') est sensiblement supérieur au coefficient de corrélation (kᵢ) du signal de référence (X) pour la même bande partielle (i).

11. Procédé suivent la revendication 10, dans lequel l'étape de traitement du signal stéréophonique à l'aide de la technique de traitement pour préparer un signal à tester (X') dérivé de ce dernier comprend l'étape suivante consistant à:
- coder et successivement décoder le signal stéréophonique à l'aide de la technique de codage pour la préparation du signal à tester (X').

12. Procédé suivant la revendication 10 ou 11, caractérisé par le fait qu'il est reconnu des signaux audio stéréophoniques codés ensemble lorsqu'au moins l'un des coefficients de corrélation (k_{i'}) du signal à tester (X') est supérieur d'au moins 0,25 au coefficient de corrélation (kᵢ) du signal de référence (X) pour la même bande partielle (i).

13. Procédé suivant la revendication 10 ou 11, dans lequel le signal stéréophonique a deux canaux (L, R), et
dans lequel les coefficients de corrélation (kᵢ) pour chaque bande partielle (i) sont donnés par l'équation suivante: où l_{i;j} et r_{i;j} désignent la j-ième valeur spectrale dans le temps de la i-ième bande partielle dans le canal gauche ou droit (L, R).
